# EUROPÄISCHE PATENTSCHRIFT

(11) **EP 1 622 094 B1**
(45) Veröffentlichungstag und Bekanntmachung des Hinweises auf die Patenterteilung: **13.08.2008**
(21) Anmeldenummer: 05015708.0
(22) Anmeldetag: 20.07.2005
(51) Int. Cl.: G07C 5/00

(54) **Verfahren und Anordnung zur elektronischen Flugdaten-/Flugzeiterfassung eines Luftfahrzeuges**
Method and system for electronic logging of flight data/time of an airplane
Procédé et système pour l'enregistrement électronique de données/temps de vol d'un aéronef

(30) Priorität: 26.07.2004 DE 102004036269
(43) Veröffentlichungstag der Anmeldung: 01.02.2006
(73) Patentinhaber: Ripp, Otmar, 85591 Vaterstetten (DE)
(72) Erfinder: Ripp, Otmar, 85591 Vaterstetten (DE)
(74) Vertreter: Feldkamp, Rainer

(56) Entgegenhaltungen:
- EP-A- 1 414 192
- US-A1- 2003 109 973
- US-A1- 2003 130 769
- US-A1- 2003 203 734
- US-A1- 2004 078 123
- US-B1- 6 308 044

## Beschreibung

Die Erfindung bezieht sich auf ein Verfahren beziehungsweise eine Anordnung zur elektronischen Flugdaten-/Flugzeiterfassung eines Luftfahrzeuges, zur nachfolgenden Weiterverarbeitung in einer Unternehmens-Datenverarbeitung für Abrechnung und Flugbuchführung.

In der Charterfliegerei (Privatfliegerei) existieren bislang nur ungenaue manuelle (Papierbordbuch) oder halbautomatische fehlerträchtige Hilfsverfahren (Betriebszeitmessung oder GPS-Zeitmessung und Flugplatzbestimmung im Cockpit) zur Zeiterfassung für die spätere Abrechnung gegenüber Piloten.

Hierbei sind unterschiedliche Verfahren mit verschiedenen Automatisierungsgraden bekannt:

Am weitesten verbreitet ist die ungenaue Arbeitsteilung zwischen Pilot (in der Privatfliegerei gleichzeitig Kunde) und dem Personal des Charterbetriebes. Der Pilot und Kunde macht nach einem Flug handschriftliche Eintragungen in ein Bordbuch. Diese übernimmt er von selbst gemachten Notizen während des Starts und der Landung, oftmals durch spätere Schätzungen. In seltenen Fällen kann er sich der Unterstützung eines GPS-Navigationsgerätes an Bord bedienen, das Start, Landezeit und Ort evtl. fehlerbehaftet protokolliert hat. Auch piloteneigene elektronische Aufzeichnungshilfen auf GPS- oder Luftdruckbasis können ihm dabei helfen. Letztendlich führt der Pilot/Kunde aber handschriftlich die Eintragung in das Bordbuch durch, das Basis für die weitere Datenverarbeitung ist. Eine Kontrolle durch das Unternehmen ist nur schwer durchführbar.

Es sind weiterhin unternehmenseigene, im Luftfahrzeug fest installierte Erfassungshilfen bekannt. Diese arbeiten meist auf Betriebsstundenzählerbasis oder verwenden als Zählkriterium Spannungsdetektoren am Bordnetz oder sie verwenden die GPS-Geschwindigkeit bzw. Luftdruckänderung als Start/Landekriterium für die Zeiterfassung. Solche Geräte gibt es auch mit Piloten-Identifizierungsmöglichkeit. Bei einer solchen Lösung führt der Pilot zwar immer noch ein Bordbuch, jedoch ist dies nicht mehr Basis für die Abrechnung. Für die Abrechnung liest das Unternehmen die Daten mit einem tragbaren PC oder einem Datenträger manuell aus der an Bord eines Luftfahrzeuges befindlichen Einheit aus, transportiert sie physisch auf einem Datenträger in das Büro und speichert sie manuell in einem Unternehmens-PC mit Abrechnungssoftware wieder ein. Das Luftfahrzeug muss sich bei diesem Arbeitsgang des Unternehmens physisch in erreichbarer Nähe befinden, um die Daten auslesen zu können. Dies ist bei Langzeitcharter (Urlaubsflügen) nicht zwingend der Fall und führt zu weiteren Schwierigkeiten. Die Daten müssen manuell vor einer Weiterverwendung um Fehler bereinigt werden.

Es existieren Teillösungen auf GPS-Basis in Navigationscomputern, die Flugplätze sowie Start und Landezeiten aufzeichnen. Diese Daten eignen sich nicht unmittelbar für die weitere Unternehmensbuchhaltung, da sie in vielen Fällen fehlerhaft sind. Beispielsweise wird ein tiefer Landebahnüberflug oder ein Durchstartmanöver bei starkem Gegenwind und Anwendung lediglich der GPS Geschwindigkeitsmessung sowie der Strömungsabrißgeschwindigkeit eines Luftfahrzeuges als Landekriterium, als falsche Landung erkannt werden. Ebenso wird eine Langsamflugübung mit Strömungsabriß, wie sie in der Ausbildung bewusst herbeigeführt wird, unzutreffenderweise als Landung erkannt. Bei allen diesen Lösungen ist die manuelle Handhabung und Fehlerkorrektur erforderlich, was bei abwesenden Luftfahrzeugen zu Störungen und Verzögerungen im Betriebsablauf führt. Ebenso fallen Personalkosten bei der Datenerfassung und Übertragung an. Auch werden technische Störungen bei der an Bord befindlichen Einheit mangels Echtzeit-Verarbeitung nicht erkannt, es besteht kaum eine Kontrollmöglichkeit, ob die Datenaufzeichnung problemlos funktioniert.

Aus der US 2003/0109973 A1 ist es bekannt, Flugzeug-Log-Daten über drahtlose Kommunikation an am Boden befindliche Nutzer zu übertragen, insbesondere, um frühzeitig Informationen über erforderliche Wartungsmaßnahmen zu erhalten. Die Daten können beispielsweise über GPRS oder GSM übertragen werden, wobei die Übertragung auf Anforderung von hierzu berechtigten Nutzern ausgelöst wird. Hierbei sind jedoch aufwendige Sensoren an Bord des Luftfahrzeuges erforderlich.

Aus der US 2003/130769 A1 ist ein System bekannt, das Daten an Bord eines Flugzeuges während des Fluges erfasst und speichert, und diese Daten bei

Stillstand an eine Einrichtung am Boden überträgt. Die Übertragung erfolgt über ein Funkmodem, das bei Stillstand seine Aktivität aufnimmt und bei Erkennung einer Bewegung inaktiv wird. Die Erkennung der Bewegung kann über verschiedene Methoden erfolgen. Beispielsweise wird der Stillstand dadurch erkannt, dass die Türen geöffnet werden, dass die Parkbremse angezogen ist, oder über andere Signale wie beispielsweise Geschwindigkeit der Räder oder offener Tankdeckel.

Der Erfindung liegt die Aufgabe zugrunde, ein Verfahren beziehungsweise eine Anordnung zu schaffen, mit dem beziehungsweise mit der bei geringem Aufwand eine elektronische Flugdaten- und Flugzeiterfassung und deren Übertragung und Auswertung in zuverlässiger Weise ermöglicht wird.

Diese Aufgabe wird durch ein Verfahren zur elektronischen Flugdatenerfassung eines Luftfahrzeuges und zur nachfolgenden Weiterverarbeitung in einer Unternehmens-Datenverarbeitung gemäß Anspruch 1 gelöst.

Vorzugsweise umfaßt das Verfahren den weiteren Schritt der Prüfung, ob eine Funkübertragungsstrecke verfügbar ist, vor der Übertragung der gespeicherten noch nicht übertragenen Flugdaten.

Die an Bord erfassten und gespeicherten Daten schließen vorzugsweise Positionsdaten und/oder Kursdaten und/oder Geschwindigkeitsdaten und/oder Höhendaten, die zu vorgegebenen Zeitpunkten erfasst werden, und/oder eine Identifikation des Piloten ein.

Weiterhin können die an Bord erfassten und gespeicherten Daten die Zeitpunkte des Einschaltens bzw. Ausschaltens eines Hauptschalters der elektrischen Anlage des Luftfahrzeuges und/oder die Zeitpunkte der Erkennung einer Bewegung bzw. des Stillstands des Luftfahrzeuges einschließen.

Erfindungsgemäß schließendie an Bord erfassten und gespeicherten Daten zumindest einen ersten Zeitpunkt, zu dem eine Geschwindigkeit, die größer als die Abhebegeschwindigkeit des Luftfahrzeugs ist, überschritten wird, und zumindest einen zweiten Zeitpunkt ein, zu dem eine Geschwindigkeit, die kleiner als die Landesgeschwindigkeit des Luftfahrzeuges ist, unterschritten wird, wobei diese Zeitpunkte mögliche Start- bzw. Landezeitpunkte darstellen. Diese zumindest einen ersten und zweiten Zeitpunkte werden mit den zu diesen Zeitpunkten erfassten Positionsdaten gespeichert.

In der Datenverarbeitungseinrichtung der Unternehmens-Datenverarbeitung werden laufend aktuelle Daten über Landebahnkoordinaten, Windvektoren und Luftdruck an Landeorten und dergleichen gespeichert und die bordseitig gespeicherten und an die Datenverarbeitungseinrichtung übertragenen Daten mit den gespeicherten aktuellen Daten abgeglichen, um zu überprüfen, ob es sich bei den den möglichen Landezeitpunkten zugeordneten Positionsdaten um Landebahnen handelt, wobei die Höhe und die Position sowie der Bewegungskurs geprüft werden und mit einem Windvektor verrechnet werden.

Gemäß einem weiteren Gesichtspunkt der Erfindung wird eine Anordnung gemäß Anspruch 8 zur Erfassung der Flugdaten eines Luftfahrzeugs geschaffen, die an Bord des Luftfahrzeuges angeordnete bordseitige Einrichtungen zur Erfassung und Speicherung der Flugdaten und zur Übertragung der gespeicherten Daten an eine bodenseitige Datenverarbeitungseinrichtung zur Auswertung der übertragenen Flugdaten umfasst.

Die bordseitigen Einrichtungen können Einrichtungen zur Piloten- bzw. Kunden-Identifizierung, zur Ermittlung der Position und/oder Bewegungssensoren für den Stillstand, die Rollbewegung, den Start und die Landung einschließen.

Die bodenseitige Datenverarbeitungseinrichtung kann Einrichtungen zur Zuweisung der übertragenen Flugdaten zu einer etwaig existierenden Flugzeugbuchung einschließen.

Die bodenseitige Datenverarbeitungseinrichtung weist erfindungsgemäß Speichereinrichtungen zur laufenden Speicherung aktueller Daten über Landebahnkoordinaten, Windvektoren und Luftdruck an Landeorten und eine Vergleichereinrichtung zum Vergleich der bordseitig gespeicherten und an die Datenverarbeitungseinrichtung übertragenen Daten mit den gespeicherten aktuellen Daten auf, um zu überprüfen, ob es sich bei den den möglichen Landezeitpunkten zugeordneten Positionsdaten um Landebahnen handelt, wobei die Höhe und die Position sowie der Bewegungskurs geprüft werden und mit einem Windvektor verrechnet werden.

Mit dem erfindungsgemäßen Verfahren bzw. der Anordnung können die Daten mit einer ausreichenden Zuverlässigkeit erfasst werden, damit eine automatische Eingabe und Auswertung in einem Abrechnungssystem erfolgen kann, an das die so erfassen Daten übertragen werden. Hierbei wird die Datenmenge reduziert, indem bereits an Bord eines Luftfahrzeuges eine Entscheidung darüber getroffen wird, welche Daten gespeichert und übertragen werden müssen und welche nicht.

Da die Daten lediglich am Boden bzw. bei Stillstand des Luftfahrzeuges automatisch übertragen werden, können weit verbreitete und kostengünstige Übertragungstechniken, wie zum Beispiel GPRS-, GSM- oder UMTS-Mobilfunktechniken, verwendet werden, die sonst auf Grund der Gefahr einer Störung der Bordelektronik nicht verwendbar wären.

Eine manuelle Bedienung ist hierzu nicht nötig, und das Luftfahrzeug kann sich an einem beliebigen Standort befinden. Bei fehlender Übertragungsmöglichkeit wird die Übertragung der noch nicht übertragenen Daten einer oder mehrerer Flugbewegungen und eines oder mehrerer Flüge vollautomatisch nachgeholt, sobald sich das Luftfahrzeug wieder im Stillstand in einem Bereich befindet, in dem eine Übertragung möglich ist.

Die an die Datenverarbeitungseinrichtung der Unternehmens-Datenverarbeitung übertragenen Daten werden in dieser zentral dadurch ausgewertet, dass sie mit in der Datenverarbeitungseinrichtung laufend erfassten und gespeicherten Daten über Flugplatzkoordinaten, inklusive Höheninformation und Landebahnausrichtung, Windgeschwindigkeiten und dergleichen verglichen werden, um eine Plausibilitätskontrolle zu ermöglichen.

Neben der Erfassung und gegebenenfalls der Korrektur der Daten kann das Abrechnungssystem auch zentral eine Onlinereservierung bereitstellen und die Abrechnung durchführen.

Das erfindungsgemäße Verfahren und die Anordnung kann in einfacher Weise so ausgestaltet werden, dass wegen biometrischer Pilotenidentifizierung keine aktive Pilotenbedienung, oder außer einer aktiven Pilotenidentifizierung z.B. mit ID-Karte keinerlei manueller Tätigkeiten seitens des Luftfahrzeug-Charterers mehr nötig sind. Die Lösung funktioniert zudem in Echtzeit, erlaubt eine simultane Flottenüberwachung bezüglich erfolgter Landungen und ist unabhängig vom Standort des Luftfahrzeuges. Die Lösung integriert die Daten vollautomatisch in eine Buchhaltungsdatenverarbeitung zur weiteren Unternehmsflugbuchführung und Abrechnung mit Fliegerkunden.

Im Folgenden wird eine Ausführungsform der Erfindung anhand von Zeichnungen näher erläutert.

In der Zeichnung zeigen:
Figur 1 einen Aufbau des Systems,
Figur 2 einen Ablauf der Vorgänge auf dem Server, und
Figur 3 ein Ablaufdiagramm des Verfahrens.

In Figur 1 ist der Aufbau eines solchen Systems gezeigt. Eine Datenverarbeitungseinrichtung einer bodenseitigen Unternehmens-Datenverarbeitung oder ein Server 1 ist über eine Funkübertragungsstrecke 2 mit der an Bord eines Luftfahrzeugs befindlichen Einheit 3 verbunden, die ihrerseits mit Sensoren 5 für Positionsdaten und/oder Kursdaten und/oder Geschwindigkeitsdaten und/oder Höhendaten verbunden ist, die zu vorgegebenen Zeitpunkten erfasst werden. Der Server 1 stellt auch die Onlinereservierung und Abrechnung zur Verfügung. Die übertragenen Daten werden auf dem Server gegebenenfalls automatisch durch Zeit-, Piloten- und Luftfahrzeugvergleich einer bestehenden Reservierung zugeordnet, so dass bei der Abrechnung Frühbucher- und Lastminute-Tarife berücksichtigt werden können. Es kann sich hierbei auch um mehrere dezentral angeordnete Server handeln. Der Server 1 wird über zwei Übermittlungsstrecken erreicht: über die Funkübertragungsstrecke 2 durch das Luftfahrzeug und eine (nicht gezeigte) Funkübertragungsstrecke oder eine Festnetzleitung oder durch einen Internetzugang.

In Figur 2 ist zu sehen, welche Vorgänge auf dem Server 1 ablaufen. Zuerst wird eine Reservierung oder Stornierung für ein Luftfahrzeug vorgenommen. Diese wird bestätigt oder abgelehnt, beispielsweise durch eine Flugschule. Der Server 1 empfängt Daten, die zuvor von der an Bord des Luftfahrzeuges angeordneten Einheit 3 über die Funkübertragungsstrecke 2 übertragen wurden. Auf dem Server 1 werden diese Daten ausgewertet, wobei eventuell notwendige Windinformationen von einem WEB-Server 4 geholt werden können. Nach der Auswertung kann die Abrechnung erfolgen.

Die Lösung behebt insbesondere folgende Probleme:
a) Verdienstausfälle durch ungenaue manuelle Kundenbordbuchführung
b) Das manuelle physische Handling von Datenerfassungsgeräten, das keine Funktionsüberwachung der Aufzeichnung in Echtzeit zulässt, Kosten verursacht und nur am physischen Ort des Luftfahrzeuges durchgeführt werden kann, entfällt, ebenso damit verbundene Kosten.

Als an Bord eines Luftfahrzeuges befindliche Einheit 3 dient im Beispiel ein GPRS-fähiger fest eingebauter Navigationscomputer mit angeschlossenem GPS-Empfänger und einem integrierten Speicherkartenleser zur Aufnahme einer piloteigenen Speicherkarte zur Pilotenidentifizierung

Die GPS-Daten erlauben der an Bord befindlichen Einheit, die einen Teil des Verfahrens realisiert, sowohl Positionsbestimmung, wie auch Bewegungsdetektion (Rollen, Start, Landung), wobei dies über Geschwindigkeitsdetektion erreicht wird.

Die im Beispiel eingesetzte Mobilfunkkommunikation GPRS verbindet die an Bord befindliche Einheit 3 mit dem Unternehmensserver 1 im Internet. Die Telefonnummer (SIM-Karte) der fest eingebauten an Bord befindlichen Einheit 3 wird für die Identifizierung des Luftfahrzeuges verwendet.

Ein typischer Ablauf ist in Figur 3 als Ablaufdiagramm wiedergegeben und in folgender Tabelle als Ereignis-Folgeablauf erläutert.
1) Einschalten des Hauptschalters
2) Die an Bord befindliche Einheit 3 beginnt zu arbeiten, schaltet die Funkübertragungsstrecke 2 an und beginnt mit der Übertragung eventuell aufgezeichneter aber noch nicht übertragener Flugdaten, und wertet die GPS-Daten fortwährend aus.
3) Einlegen der ID-Karte
4) Die an Bord befindliche Einheit quittiert diesen Vorgang gegenüber dem Piloten mit einer Anzeige in Flugbuchform.
5) Die an Bord befindliche Einheit 3 erkennt Bewegung anhand der Geschwindigkeit, z.B. GPS-Geschwindigkeit.
6) Wenn die Bewegung des Luftfahrzeugs erkannt wird, wird die Funkübertragungsstrecke 2 ausgeschaltet und der Zeitpunkt als Beginn einer Blockzeit gespeichert
7) Die an Bord befindliche Einheit 3 erkennt eine Geschwindigkeit, die größer ist als die Abhebegeschwindigkeit des jeweiligen Luftfahrzeuges.
8) Die Startzeit wird mit Positionsdaten und Piloten-ID gespeichert (Beginn der Flugzeit)
9) Die an Bord befindliche Einheit 3 erkennt eine Geschwindigkeit, die kleiner ist als die Landegeschwindigkeit und damit die Landevermutung des Luftfahrzeuges.
8) Die Landungsvermutung wird mit Positionsdaten, Höhe, Kurs, Zeit und Piloten-ID gespeichert (vermutetes Ende der Flugzeit)
10) Die an Bord befindliche Einheit erkennt bei Erreichen einer nahe bei Null liegenden Geschwindigkeit einen Stillstand des Luftfahrzeuges.
11) Die Stillstand-Zeitpunkt wird als Ende der Blockzeit gespeichert. Die Funkübertragungsstrecke 2 wird eingeschaltet
12) Die Übertragung aller Zeitlogs inclusive Piloten ID zum Abrechnungssystem wird gestartet, anhand der Mobilfunkrufnummer identifiziert sich das Luftfahrzeug.
13) Das Abrechnungssystem des Servers 1 quittiert den Empfang der Daten, woraufhin diese von der an Bord befindlichen Einheit 3 gelöscht werden.
14) Das Abrechnungssystem führt eine Fehlerkorrektur der Start- und Landezeitpunkte durch oder macht eine eigene Start- / Lande-Bewegungs-Stillstandsfeststellung auf der Basis von Flugbahnverfolgung anhand der vom Luftfahrzeug übertragenen Daten und einer Verknüpfung dieser Daten mit vorher erfassten Windinformationen und Flugplatzinformationen. Damit kann zu diesem Zeitpunkt eine Korrektur der übertragenen Daten hinsichtlich von Landevermutungen durch Berücksichtigung bodengestützter Windinformation zum Zeitpunkt des vermuteten Landezeitpunktes erfolgen. Ebenso werden detaillierte vertikale wie horizontale Flugplatzkoordinaten, Landebahnlängen und Kursdaten/Landebahnrichtungsdaten zur Verifikation von Landungen/Starts herangezogen. Unzutreffende Landungs/Startvermutungen, die durch Gegenwindfehler oder durch Langsamflugübungen außerhalb eines Landebahnkorridors entstanden sind, werden unterdrückt.
15) Der Server 1 führt eine automatische Zuweisung auf etwaige Reservierungen durch Piloten ID, Flugzeug und Zeitraumvergleich aus, wobei weiterhin Abrechnungsvorgänge ausgelöst werden können.

Die bordseitigen Einrichtungen 3 zur Erfassung und Speicherung der Flugdaten können entsprechende Sensoren einschließen, deren Ausgangssignale in Vergleicher-Einrichtungen mit Schwellenwerten verglichen werden, wobei den Vergleichern eine Hysterese aufgeprägt wird, um kurzzeitige Signalschwankungen bei der Erkennung des Stillstandes, der Bewegung, der Abhebegeschwindigkeit und der Landegeschwindigkeit bei der Auswertung zu unterdrücken, so dass die Aufzeichnung fehlerhafter Zeitpunkte schon bordseitig soweit wie möglich vermieden wird und der Umfang der zu speichernden und zu übertragenden Daten verringert wird.

Die bodenseitige Datenverarbeitungseinrichtung kann dann eine abschließenden Plausibilitäts- und Fehlerkontrolle durchführen.

Diese bodenseitige Datenverarbeitungseinrichtung kann einen Teil einer zentralen Unternehmens-Datenverarbeitung sein, deren Dienste von einer Vielzahl von Flugunternehmen genutzt werden.

## Patentansprüche

1. Verfahren zur elektronischen Flugdatenerfassung eines Luftfahrzeuges (3) und zur nachfolgenden Weiterverarbeitung in einer Unternehmens-Datenverarbeitung, wobei Daten an Bord eines Luftfahrzeuges (3) während des Fluges erfasst und gespeichert werden und an zumindest eine bodenseitige Datenverarbeitungseinrichtung (1) bei Stillstand oder Außerbetriebnahme des Luftfahrzeuges (3) übertragen werden, und wobei ein bordseitiges Funkmodem bei Stillstand oder Außerbetriebnahme eingeschaltet wird,
**dadurch gekennzeichnet, dass** die an Bord erfassten und gespeicherten Daten zumindest einen ersten Zeitpunkt, zu dem eine Geschwindigkeit, die größer als die Abhebegeschwindigkeit des Luftfahrzeuges ist, überschritten wird, und zumindest einen zweiten Zeitpunkt einschließen, zu dem eine Geschwindigkeit, die kleiner als die Landegeschwindigkeit des Luftfahrzeuges ist, unterschritten wird, wobei diese Zeitpunkte mögliche Start- bzw. Landezeitpunkte darstellen, wobei die zumindest einen ersten und zweiten Zeitpunkte mit den zu diesen Zeitpunkten erfassten Positionsdaten gespeichert werden, dass die gespeicherten, jedoch noch nicht übertragenen Daten durch das bei Stillstand oder Außerbetriebnahme eingeschaltete bordseitige Funkmodem an die zumindest eine bodenseitige Datenverarbeitungseinrichtung (1) zur Auswertung übertragen werden, wobei die Datenverarbeitungseinrichtung (1) laufend aktuelle Daten über Landebahnkoordinaten, Windvektoren und Luftdruck an Landeorten speichert, und wobei die bordseitig gespeicherten Daten mit den gespeicherten aktuellen Daten abgeglichen werden, um zu überprüfen, ob es sich bei Positionsdaten, die möglichen Landezeitpunkten zugeordnet sind, um Landebahnen handelt, wobei die Höhe und die Position sowie der Bewegungskurs geprüft und mit einem Windvektor verrechnet werden, und dass das Funkmodem bei Erkennung einer Bewegung des Luftfahrzeuges (3) abgeschaltet wird.

2. Verfahren nach Anspruch 1, **gekennzeichnet durch** den weiteren Schritt der Prüfung, ob eine Funkübertragungsstrecke (2) verfügbar ist, vor der Übertragung der gespeicherten noch nicht übertragenen Flugdaten.

3. Verfahren nach Anspruch 1 oder 2, **dadurch gekennzeichnet, dass** die an Bord erfassten und gespeicherten Daten Positionsdaten und/oder Kursdaten und/oder Höhendaten einschließen, die zu vorgegebenen Zeitpunkten erfasst werden.

4. Verfahren nach einem der Ansprüche 1 - 3, **dadurch gekennzeichnet, dass** die an Bord erfassten und gespeicherten Daten Geschwindigkeitsdaten einschließen, die zu vorgegebenen Zeitpunkten erfasst werden.

5. Verfahren nach einem der vorhergehenden Ansprüche, **dadurch gekennzeichnet, dass** die an Bord erfassten und gespeicherten Daten eine Identifikation des Piloten einschließen.

6. Verfahren nach einem der vorhergehenden Ansprüche, **dadurch gekennzeichnet, dass** die an Bord erfassten und gespeicherten Daten die Zeitpunkte des Einschaltens bzw. Ausschaltens eines Hauptschalters der elektrischen Anlage des Luftfahrzeuges (3) einschließen.

7. Verfahren nach einem der vorhergehenden Ansprüche, **dadurch gekennzeichnet, dass** die an Bord erfassten und gespeicherten Daten die Zeitpunkte der Erkennung einer Bewegung bzw. des Stillstands des Luftfahrzeuges (3) einschließen.

8. Anordnung zur Erfassung der Flugdaten eines Luftfahrzeuges, mit einer bodenseitigen Datenverarbeitungseinrichtung (1) und mit an Bord des Luftfahrzeuges angeordneten bordseitigen Einrichtungen zur Erfassung und Speicherung der Flugdaten und zur Übertragung der gespeicherten Daten an die bodenseitige Datenverarbeitungseinrichtung (1) zur Auswertung der übertragenen Flugdaten, wobei die bordseitigen Einrichtungen eine Einrichtung zur Feststellung des Stillstands oder der Außerbetriebnahme des Luftfahrzeuges und von dieser Einrichtung gesteuerte Einrichtungen zum Einschalten eines Funkmodems zur Übertragung von gespeicherten, jedoch noch nicht übertragenen Flugdaten an die bodenseitige Datenverarbeitungseinrichtung (1) bei Feststellung des Stillstands oder der Außerbetriebnahme des Luftfahrzeuges und zum Ausschalten des Funkmodems bei Feststellung einer Bewegung des Luftfahrzeuges einschließen, **dadurch gekennzeichnet, dass** die bordseitigen Einrichtungen Sensoren und Speichereinrichtungen einschließen, wobei Speichereinrichtungen zur Speicherung der von den Sensoren (5) erfassten Daten zu vorgegebenen Zeitpunkten ausgebildet sind, wobei die Daten in den Speichereinrichtungen zusammen mit dem Zeitpunkt ihrer Erfassung gespeichert werden, dass die an Bord erfassten und gespeicherten Daten zumindest einen ersten Zeitpunkt zu dem eine Geschwindigkeit, die größer als die Abhebegeschwindigkeit des Luftfahrzeuges ist, überschritten wird, und zumindest einen zweiten Zeitpunkt einschließen, zu dem eine Geschwindigkeit, die kleiner als die Landegeschwindigkeit des Luftfahrzeuges ist, unterschritten wird, wobei diese Zeitpunkte mögliche Start- bzw. Landezeitpunkte darstellen, wobei die zumindest einen ersten und zweiten Zeitpunkte mit den zu diesen Zeitpunkten erfassten Positionsdaten gespeichert werden, und dass die bodenseitige Datenverarbeitungseinrichtung (1) Speichereinrichtungen zur laufenden Speicherung aktueller Daten Landebahnenkoordinaten, Windvektoren und Luftdruck an Landeorten und eine Vergleichereinrichtung zum Vergleich der bordseitig gespeicherten und an die Datenverarbeitungseinrichtung (1) übertragenen Daten mit den gespeicherten aktuellen Daten aufweist, um zu überprüfen, ob es sich bei Positionsdaten, die möglichen Landezeitpunkten zugeordnet sind, um Landebahnen handelt, wobei die Höhe und die Position sowie der Bewegungskurs geprüft und mit einem Windvektor verrechnet werden.

9. Anordnung nach Anspruch 8, **dadurch gekennzeichnet, dass** die bordseitigen Einrichtungen Sensoren (5) für Positionsdaten und/oder Kursdaten und/oder Geschwindigkeitsdaten und/oder Höhendaten einschließen.

10. Anordnung nach Anspruch 8, **dadurch gekennzeichnet, dass** die bordseitigen Einrichtungen Einrichtungen zur Piloten- bzw. Kunden-Identifizierung einschließen.

11. Anordnung nach Anspruch 8, **dadurch gekennzeichnet, dass** die bordseitigen Einrichtungen Bewegungssensoren für den Stillstand, die Rollbewegung, den Start und die Landung einschließen.

12. Anordnung nach Anspruch 8, **dadurch gekennzeichnet, dass** die bodenseitige Datenverarbeitungseinrichtung (1) Einrichtungen zur Zuweisung der übertragenen Flugdaten zu einer etwaigen Flugzeugbuchung einschließt.

## Claims

1. A method for electronically logging the flight data of an aircraft (3) and for subsequent further processing in a organisational data processing system, whereby data are logged and stored on board an aircraft (3) during the flight and are transmitted to at least one ground-based data processing system (1) when the aircraft (3) is at a standstill or is shut down, and whereby an on-board wireless modem is switched on when the aircraft is at a standstill or shut down,
**characterised in that** the data logged and stored on board include at least a first time at which a speed greater than the take-off speed of the aircraft is exceeded, and at least a second time at which a speed less than the landing speed of the aircraft is fallen short of, whereby these times represent possible starting and landing times, whereby the at least one first and second times with the positional data logged at these times are stored,
**in that** the stored but not yet transmitted data are transmitted by the on-board wireless modem, switched on during standstill or shut-down, to the at least one ground-based data processing system (1) for evaluation, whereby the data processing system (1) routinely stores current data on runway coordinates, wind vectors and air pressure on runways, and whereby the data stored on-board are adjusted with the stored current data in order to check whether positional data with which the possible landing times are associated are runways, whereby the altitude and the position as well as the course of movement are checked and are set off against a wind vector,
and **in that** the wireless modem is switched off when motion of the aircraft (3) is detected.

2. A method according to Claim 1,
**characterised by** the further step of checking whether a wireless transmission path (2) is available prior to the transmission of the stored but not yet transmitted flight data.

3. A method according to Claim 1 or 2,
**characterised in that** the data logged and stored on board include positional data and/or course data and/or altitude data which are recorded at predetermined times.

4. A method according to one of Claims 1 - 3,
**characterised in that** the data logged and stored on board include speed data that are logged at predetermined times.

5. A method according to one of the preceding Claims,
**characterised in that** the data logged and stored on board include identification of the pilot.

6. A method according to one of the preceding Claims,
**characterised in that** the data logged and stored on board include the times of switching on and off a main switch of the electrical system of the aircraft (3).

7. A method according to one of the preceding Claims,
**characterised in that** the data logged and stored on board include the times of the detection of a movement or of the standstill of the aircraft (3).

8. A system for logging the flight data of an aircraft, having a ground-based data processing system (1) and having on-board devices, provided on board the aircraft, for logging and storing the flight data and for transmitting the stored data to the ground-based data processing system (1) for the evaluation of the transmitted flight data, wherein the on-board devices include a device for ascertaining the standstill or the shutdown of the aircraft and devices controlled by this device to switch on a wireless modem for the transmission of stored but not yet transmitted flight data to the ground-based data processing system (1) when the standstill or shutdown of the aircraft is ascertained and to switch off the wireless modem when movement of the aircraft is ascertained,
**characterised in that** the on-board devices include sensors and memory devices, wherein memory devices are provided for storing the data logged by the sensors (5) at predetermined times, wherein the data are stored in the memory devices together with the time of their logging,
**in that** the data logged and stored on board include at least one first time at which a speed greater than the take-off speed of the aircraft is exceeded, and at least one second time at which a speed less than the landing speed of the aircraft is fallen short of, wherein these times represent possible starting and landing times, whereby the at least one first and second times with the positional data logged at these times are stored,
and **in that** the ground-based data processing system (1) comprises memory devices for the routine storage of current data comprising runway coordinates, wind vectors and air pressure on runways and a comparator device for comparing the data stored on board and transmitted to the data processing system (1) with the stored current data in order to check whether positional data with which the possible landing times are associated are runways, wherein the altitude and the position as well as the course of movement are checked and are set off against a wind vector.

9. A system according to Claim 8,
**characterised in that** the on-board devices include sensors (5) for positional data and/or course data and/or speed data and/or altitude data.

10. A system according to Claim 8,
**characterised in that** the on-board devices include devices for pilot and customer identification.

11. A system according to Claim 8,
**characterised in that** the on-board devices include motion sensors for standstill, rolling motion, the start and the landing.

12. A system according to Claim 8,
**characterised in that** the ground-based data processing system (1) includes devices for allocating the transmitted flight data to any aircraft booking.

## Revendications

1. Procédé pour la saisie électronique de données de vol d'un aéronef (3) et pour le traitement ultérieur dans un dispositif de traitement de données d'entreprises, des données étant saisies à bord d'un aéronef (3) pendant le vol et étant enregistrées et transmises à au moins un dispositif de traitement de données à terre (1) lors de l'arrêt ou en l'absence de fonctionnement de l'aéronef (3), et un modem radio à bord ou embarqué étant mis en marche à l'arrêt ou en l'absence de fonctionnement,
**caractérisé en ce que** les données saisies et enregistrées à bord comprennent au moins un premier moment où une vitesse, laquelle est supérieure à la vitesse de décollage de l'aéronef, est dépassée par le haut, et au moins une deuxième moment où une vitesse, laquelle est inférieure à la vitesse d'atterrissage de l'aéronef, est dépassée par le bas, ces moments représentant des moments possibles de décollage et/ou d'atterrissage, ce premier et ce deuxième moment au moins étant enregistrés avec les données de position saisies à ces moments là, **en ce que** les données mises en mémoire, mais cependant pas encore transmises, sont transmises grâce au modem radio à bord ou embarqué, lequel est mis en marche lors de l'arrêt ou de l'absence de fonctionnement, à cet au moins un dispositif de traitement de données à terre (1) pour l'analyse, le dispositif de traitement de données (1) enregistrant en continu des données actuelles sur les coordonnées de pistes d'atterrissage, les vecteurs de vents et la pression atmosphérique sur les lieux d'atterrissage, et les données enregistrées à bord étant comparées avec les données réelles mises en mémoire, afin de vérifier si les données de position, lesquelles sont associées à des moments possibles d'atterrissage, sont des pistes d'atterrissage, l'altitude et la position ainsi que la trajectoire étant vérifiées et étant calculées avec un vecteur de vent, et **en ce que** le modem radio est éteint lors de la reconnaissance d'un mouvement de l'aéronef (3).

2. Procédé selon la revendication 1, **caractérisé par** l'étape additionnelle de vérification pour savoir si une liaison radio (2) est disponible, avant la transmission des données de vol enregistrées non encore transmises.

3. Procédé selon les revendications 1 ou 2, **caractérisé en ce que** les données saisies et enregistrées à bord comprennent des données de position et/ou des données de trajectoire et/ou des données d'altitude, lesquelles sont détectées à des moments prédéfinis.

4. Procédé selon l'une quelconque des revendications 1-3, **caractérisé en ce que** les données saisies et enregistrées à bord comprennent des données de vitesse, lesquelles sont détectées à des moments prédéfinis.

5. Procédé selon l'une quelconque des revendications précédentes, **caractérisé en ce que** les données saisies et enregistrées à bord comprennent une identification du pilote.

6. Procédé selon l'une quelconque des revendications précédentes, **caractérisé en ce que** les données saisies et enregistrées à bord comprennent les moments de mise en marche et/ou d'arrêt d'un commutateur principal de l'installation électrique de l'aéronef (3).

7. Procédé selon l'une quelconque des revendications précédentes, **caractérisé en ce que** les données saisies et enregistrées à bord comprennent les moments de la reconnaissance d'un mouvement et/ou de l'arrêt de l'aéronef (3).

8. Dispositif pour saisir les données de vol d'un aéronef, avec un dispositif de traitement de données (1) à terre et avec des dispositifs à bord disposés à bord de l'aéronef pour saisir et enregistrer les données de vol et pour transmettre les données enregistrées au dispositif de traitement de données (1) à terre afin d'analyser les données de vol transmises, les dispositifs à bord ou embarqués comprenant un dispositif pour constater l'arrêt ou le non fonctionnement de l'aéronef et des dispositifs commandés par ce dispositif pour allumer un modem radio pour transmettre des données de vol enregistrées mais non encore transmises au dispositif de traitement de données à terre (1) lors du constat de l'arrêt ou du non fonctionnement de l'aéronef et pour éteindre le modem radio lors du constat d'un mouvement de l'aéronef, **caractérisé en ce que** les dispositifs à bord comprennent des capteurs et des dispositifs de mémoire, les dispositifs de mémoire étant réalisés pour enregistrer les données détectées par les capteurs (5) à des moments prédéfinis, les données dans les dispositifs de mémoire étant enregistrées ensemble avec le moment de leur détection, **en ce que** les données détectées et enregistrées à bord comprennent au moins un premier moment où une vitesse, laquelle est supérieure à la vitesse de décollage de l'aéronef, est dépassée par le haut, et **en ce qu'**elles comprennent au moins un deuxième moment où une vitesse, laquelle est inférieure à la vitesse d'atterrissage de l'aéronef, est dépassée par le bas, ces moments représentant des moments possibles de décollage et/ou d'atterrissage, ces premier et deuxième moments au moins avec les données de position détectées à ces moments là étant enregistrées, et **en ce que** le dispositif de traitement de données (1) à terre présente des dispositifs de mémoire pour l'enregistrement en continu de données actuelles de coordonnées de pistes d'atterrissage, de vecteurs de vents et de pression atmosphérique sur des lieux d'atterrissage et un dispositif de comparaison pour comparer les données enregistrées à bord et transmises au dispositif de traitement de données (1) avec les données actuelles enregistrées, afin de vérifier si les données de position, lesquelles sont associées à des moments d'atterrissage possibles, sont des pistes d'atterrissage, l'altitude et la position ainsi que la trajectoire étant vérifiées et calculées avec un vecteur de vent.

9. Dispositif selon la revendication 8, **caractérisé en ce que** les dispositifs à bord comprennent des capteurs (5) pour des données de position et/ou des données de trajectoires et/ou des données de vitesse et/ou des données d'altitude.

10. Dispositif selon la revendication 8, **caractérisé en ce que** les dispositifs à bord comprennent des dispositifs pour l'identification des pilotes et/ou des clients.

11. Dispositif selon la revendication 8, **caractérisé en ce que** les dispositifs à bord comprennent des capteurs de mouvement pour l'arrêt, le mouvement de roulement, le décollage et l'atterrissage.

12. Dispositif selon la revendication 8, **caractérisé en ce que** le dispositif de traitement de données à terre (1) comprend des dispositifs pour affecter les données de vol transmises à une comptabilité de vol éventuelle.
